# FASCICULE DE BREVET EUROPEEN

(11) **EP 0 527 218 B1**
(45) Date de publication et mention de la délivrance du brevet: **11.09.1996**
(21) Numéro de dépôt: 92906731.2
(22) Date de dépôt: 17.02.1992
(51) Int. Cl.: F42B 12/34, F42B 12/06

(54) **PROJECTILE PERFORANT ET FRAGMENTABLE**
WUCHTGESCHOSS MIT SPLITTERWIRKUNG
ARMOUR-PIERCING FRAGMENTATION PROJECTILE

(30) Priorité: 28.02.1991 FR 9102386
(43) Date de publication de la demande: 17.02.1993
(73) Titulaire: GIAT Industries, F-78034 Versailles Cédex (FR)
(72) Inventeur: BOUAL, Roland, F-18390 Saint-Germain-du-Puy (FR)
(86) Numéro de dépôt international: FR9200153
(87) Numéro de publication internationale: WO9215836

(56) Documents cités:
- DE-A- 3 802 002
- GB-A- 21 378
- GB-A- 2 011 041
- GB-A- 2 113 810
- US-A- 1 709 414

## Description

La présente invention est relative au domaine technique des projectiles utilisés pour la destruction, à distance, d'une cible quelconque, plus généralement à caractère blindé.

La présente invention est relative aux projectiles du type perforant.

Le brevet US-A-1 709 414 dont l'exposé est pris à base du préambule de la revendication indépendante 1, décrit un projectile pour arme de chasse comprenant une enveloppe en métal dur renfermant une tête en métal mou, une partie intermédiaire ou marteau en métal dur et une partie arrière en plomb. Ce n'est pas un projectile perforant agissant contre les cibles blindées.

La destruction d'une cible à grande distance et, plus particulièrement, d'une cible blindée, nécessite une grande précision de tir, ainsi qu'une efficacité terminale importante.

La grande précision de tir peut être obtenue en ayant recours à des projectiles, par exemple du type sous-calibré et perforant, développant, par leur construction, une énergie d'impact élevée, tout en offrant une précision de tir remarquable lors de la trajectoire balistique extérieure.

L'efficacité terminale de destruction peut être obtenue en ayant recours à un projectile à caractère explosif, c'est-à-dire contenant intérieurement une charge provoquant l'explosion du projectile au moment de l'impact.

Il peut être envisagé d'avoir recours à la combinaison de ces deux caractéristiques pour constituer un obus ou un projectile à même de répondre à l'objectif de capacité de destruction précise, à grande distance, d'une cible blindée.

Toutefois, la réalisation d'un projectile alliant ces deux caractéristiques est certainement d'un prix de revient relativement élevé et implique de manipuler, lors de la fabrication, une charge explosive qu'il convient de contrôler strictement pour éviter les explosions intempestives.

La présence d'une telle charge pose, d'ailleurs, les mêmes problèmes pour le stockage, la manipulation, la mise en place des projectiles dans ou sur les installations chargées de les tirer.

L'objet de l'invention est de répondre à l'objectif ainsi posé en proposant un nouveau projectile particulièrement conçu pour posséder les caractéristiques de précision de tir d'un projectile perforant et les caractéristiques d'une efficacité terminale importante, sans mettre obligatoirement en oeuvre la présence d'une charge explosive embarquée.

Pour atteindre les objectifs ci-dessus, le projectile selon l'invention est caractérisé en ce qu'il comporte des moyens de fragmentation du corps lors de l'impact comprenant un alésage borgne délimité par le corps et occupé par une masse de matériau de compression soumettant ledit corps à une précontrainte de fragmentation.

Diverses autres caractéristiques ressortent de la description faite ci-dessous en référence au dessin annexé qui montre, à titre d'exemple non limitatif, une forme de réalisation de l'objet de l'invention.

La figure unique est une coupe-élévation de l'objet de l'invention.

Le projectile, tel que représenté, comprend un corps **1** réalisé en un matériau dense, tel que, par exemple, en tungstène fritté, uranium appauvri, carbure de tungstène.

Le corps **1** est réalisé de façon habituelle en longueur et en calibre et présente un axe de symétrie longitudinal ou, encore, de révolution **x-x'**.

Le corps **1** est associé à une tête perforante **2**, réalisée également en un matériau dense, tel par exemple qu'un acier traité. La tête **2** est enveloppée et recouverte par une coiffe balistique **3** réalisée en un matériau malléable présentant une bonne caractéristique de pénétration dans l'air par sa forme et sa nature, par exemple en alliage léger ou en alliage cuivreux. La coiffe balistique **3** peut être montée par sertissage ou frettage sur le corps **1** à même de présenter alors une partie antérieure décolletée ou directement sur la tête **2** lorsque cette dernière est rendue solidaire, par tout moyen approprié, du corps **1**, comme cela est le cas de l'objet représenté.

Le corps **1** et la tête **2** sont liés par une liaison mécanique **4** qui comprend, dans une forme de réalisation préférée, mais non limitative, une partie terminale filetée **6** s'étendant, à partir de la face arrière **7** de la tête **2**, en présentant un diamètre qui peut être égal ou inférieur à celui de cette dernière.

La liaison mécanique comprend, par ailleurs, un taraudage **8** qui est ménagé, à partir de la partie antérieure **1a** du corps **1**, à l'entrée d'un alésage cylincrique **9** pratiqué de façon axiale et borgne dans le corps **1**. Le taraudage **8** est réalisé de façon complémentaire au filetage **6**, de manière à permettre une liaison par vissage traditionnel de pas à droite ou à gauche, indifféremment.

Selon l'invention, il est prévu de soumettre le corps **1** à une précontrainte de fragmentation qui est apportée en mettant à profit la présence de l'alésage **9** prévu pour être occupé par une masse **10** de compression-précontrainte.

Différents moyens de précontrainte de fragmentation peuvent être retenus à partir de la masse **10**.

Un premier moyen consiste à mettre en oeuvre, pour constituer la masse, un matériau comprimable plastique, c'est-à-dire présentant la caractéristique de rester comprimé après compression. Un tel matériau peut être constitué par une poudre métallique, une masse de copeaux, une composition pulvérulente pyrotechnique, etc. Un tel matériau est comprimé dans l'alésage **9** pour en occuper, sinon la totalité, du moins la majeure partie. Cette compression est appliquée de manière à générer une précontrainte du corps **1**, soit uniquement radiale, soit radiale et axiale, choisie, dans tous les cas, pour que la tenue mécanique du corps soit préservée. La précontrainte totale devra donc se situer dans une plage telle que la valeur maximale respecte l'intégrité initiale du corps **1**, mais que la valeur minimale soit suffisante pour améliorer la fragmentation dudit corps à l'impact.

Il peut être considéré que la précontrainte totale appliquée au corps doit être comprise entre :$\text{0,1 x Eo,2 % et 0,4 x Eo,2 %}$ où **Eo,2 %** définit la valeur de la limite d'élasticité conventionnelle du matériau du corps **1**, c'est-à-dire la valeur de la contrainte donnant une déformation permanente de **0,2 %** dudit matériau.

A titre d'exemple, un matériau **10** en poudre de tungstène comprimée entre 600 et 800 MPa dans un corps **1** en tungstène fritté donne satisfaction.

Il peut aussi être retenu de soumettre le matériau **10** ainsi comprimé à une précontrainte axiale de l'ordre de :$\frac{\text{Rm}}{\text{3,5}}$ où **Rm** représente la résistance à la rupture du matériau du corps **1**.

Dans cette première mise en oeuvre, la compression du matériau **10** est effectuée, après quoi la tête **2** est montée pour fermer l'alésage **9** pour assurer, de préférence, directement par un prolongement extérieur ou par l'intermédiaire d'un piston **11** indépendant, un contact avec le matériau 10 comprimé.

Une seconde variante de mise en oeuvre consiste à utiliser un matériau **10** comprimable élastiquement, tel qu'un élastomère. Dans un tel cas, la précontrainte est obtenue par la composition d'une précontrainte radiale et d'une précontrainte axiale, la précontrainte radiale étant une conséquence de la déformation radiale du caoutchouc soumis à un effort axial.

La précontrainte totale doit encore se trouver dans le domaine défini précédemment. Une telle précontrainte est alors, avantageusement, appliquée par l'intermédiaire de la tête **2** de type vissé.

Une autre variante consiste à mettre en oeuvre un matériau **10** incompressible, tel que des billes, des galets, des palettes, des rouleaux, des cylindres. La précontrainte de fragmentation est alors uniquement du type axial et se trouve appliquée au corps **1** par le montage de la tête **2** vissé. Une telle précontrainte axiale est, de préférence, comprise entre :$\frac{\text{Rm}}{\text{3,5}} \text{et} \frac{\text{Rm}}{\text{3}}$

Le projectile selon l'invention subit, lors de son impact sur la cible, une libération de la ou des contraintes préalables qui lui sont imposées par fabrication. L'onde de choc favorise la libération de ces contraintes, ce qui augmente la vitesse et la capacité de fragmentation du corps **1** qui produit un nombre d'éclats et une gerbe d'éclats plus important que dans le cas où il serait, par montage préalable, dépourvu des contraintes initiales.

Pour améliorer la fragmentation, le corps **1** peut comporter des zones de moindre résistance, soit axiales, soit, de préférence, transversales, tel que cela est représenté en traits mixtes et désigné par les références **12**.

Une amélioration de la fragmentation peut aussi être obtenue en mettant en oeuvre, en plus de la précontrainte axiale et/ou radiale, une charge pyrotechnique **10** dont l'explosion est provoquée par l'impact.

L'invention n'est pas limitée à l'exemple décrit et représenté, car diverses modifications peuvent y être apportées sans sortir de son cadre.

L'invention trouve une application intéressante aux projectiles sous-calibrés.

## Revendications

1. Projectile perforant, fragmentable, du type comprenant un corps (**1**) en un matériau dense, une tête (**2**) également en un matériau dense, ainsi que des moyens de fragmentation du corps lors de l'impact,
caractérisé en ce que lesdits moyens comprennent un alésage borgne délimité par le corps et occupé par une masse (**10**) de matériau de compression soumettant ledit corps à une précontrainte de fragmentation.

2. Projectile selon la revendication 1, caractérisé en ce que la masse de matériau soumet le corps (**1**) à une précontrainte de fragmentation selon au moins une direction axiale.

3. Projectile selon la revendication 1 ou 2, caractérisé en ce que la précontrainte de fragmentation est comprise entre **0,1 x Eo,2 % et 0,4 x Eo,2 %**.

4. Projectile selon la revendication 1, 2 ou 3, caractérisé en ce que la masse (**10**) est constituée par des matériaux comprimables à caractère plastique, comprimés au préalable dans l'alésage et maintenus dans ce dernier par la présence d'une tête (**2**) adaptée sur le corps et recouverte d'une coiffe balistique (**3**).

5. Projectile selon la revendication 1, 2 ou 3, caractérisé en ce que la masse (**10**) est constituée par des matériaux comprimables à caractère élastique comprimés dans l'alésage par l'intermédiaire d'une tête (**2**) adaptée sur le corps (1) et recouvrte par une coiffe balistique (**3**).

6. Projectile selon la revendication 1, 2 ou 3, caractérisé en ce que la masse (**10**) est constituée par des matériaux incomprimables exerçant une précontrainte axiale sur le corps par l'intermédiaire d'une tête (**2**) adaptée sur le corps et recouverte d'une coiffe balistique (**3**).

7. Projectile selon la revendication 6, caractérisé en ce que la précontrainte axiale est comprise entre $\frac{\text{Rm}}{\text{3,5}}$ et $\frac{\text{Rm}}{\text{3}}$.

8. Projectile selon l'une des revendications 5 à 7, caractérisé en ce que la tête (**2**) est montée par vissage sur le corps pour pénétrer dans l'alésage (**9**) par un prolongement postérieur (**11**).

9. Projectile selon l'une des revendications précédentes, caractérisé en ce que le corps comporte des zones de moindre résistance.

## Patentansprüche

1. Wuchtgeschoß, zersplitterbar, des Typs mit einem Körper (1) aus einem dichten Werkstoff, einem Kopf (2), ebenfalls aus einem dichten Werkstoff, sowie aus Mitteln zum Zersplittern des Körpers bei seinem Aufprall, gekennzeichnet dadurch, daß besagte Mittel eine Blindbohrung umfassen, die durch den Körper abgegrenzt und mit einer Masse (10) aus Zusammendrückwerkstoff gefüllt wird, die besagten Körper einer Zersplitterungsvorspannung unterwirft.

2. Geschoß gemäß dem Anspruch 1, gekennzeichnet dadurch, daß die Werkstoffmasse den Körper (1) einer Zersplitterungsvorspannung nach mindestens einer axialen Richtung unterwirft.

3. Geschoß gemäß einem der Ansprüche 1 oder 2, gekennzeichnet dadurch, daß die Zersplitterungsvorspannung zwischen 0,1 x Eo,2 % und 0,4 x Eo,2 % liegt.

4. Geschoß gemäß dem Anspruch 1, 2 oder 3, gekennzeichnet dadurch, daß die Masse (10) aus zusammendrückbaren Werkstoffen mit plastischer Eigenschaft besteht, die zuvor in der Bohrung zusammengedrückt und in letzterer durch die Anwesenheit eines Kopfes (2) gehalten werden, der auf dem Körper aufgepaßt und mit einer ballistischen Kappe (3) abgedeckt wird.

5. Geschoß gemäß dem Anspruch 1, 2 oder 3, gekennzeichnet dadurch, daß die Masse (10) aus zusammendrückbaren Werkstoffen elastischer Art besteht, die in der Bohrung über den Kopf (2) zusammengedrückt werden, der auf den Körper (1) gepaßt und mit einer ballistischen Kappe (3) bedeckt wird.

6. Geschoß gemäß dem Anspruch 1, 2 oder 3, gekennzeichnet dadurch, daß die Masse (10) aus nicht zusammendrückbaren Werkstoffen besteht, die über den Kopf (2), der auf den Körper gepaßt und mit einer ballistischen Kappe (3) abgedeckt wird, eine axiale Vorspannung auswirken.

7. Geschoß gemäß dem Anspruch 6, gekennzeichnet dadurch, daß die axiale Vorspannung zwischen$\frac{\text{Rm}}{\text{3,5}} \text{und} \frac{\text{Rm}}{\text{3}}$ liegt.

8. Geschoß gemäß einem der Ansprüche 5 bis 7, gekennzeichnet dadurch, daß der Kopf (2) auf den Körper geschraubt ist, um in die Bohrung (9) durch eine hintere Verlängerung (11) einzudringen.

9. Geschoß gemäß einem der vorhergehenden Ansprüche, gekennzeichnet dadurch, daß der Körper Zonen mit geringerer Festigkeit aufweist.

## Claims

1. Armour-piercing, fragmentation projectile of the type comprising a body (1) made of a dense material, a head (2) also made of a dense material, as well as means for fragmenting the body upon impact, characterised in that said means incorporate a blind bore, demarcated by the body and occupied by a mass (10) of compressed material subjecting said body to a fragmentation prestress.

2. Projectile according to Claim 1, characterised in that the mass of material subjects the body (1) to a fragmentation prestress in at least one axial direction.

3. Projectile according to Claims 1 or 2, characterised in that the fragmentation prestress is between 0.1 x Eo.2% and 0.4 x Eo.2%.

4. Projectile according to Claims 1, 2 or 3 characterised in that the mass (10) is formed of compressible materials of a plastic nature, previously compressed in the bore and maintained therein by the presence of a head (2) fitted on the body and covered by a ballistic cap (3).

5. Projectile according to Claims 1, 2 or 3 characterised in that the mass (10) is formed of compressible materials of an elastic nature, previously compressed in the bore and maintained therein by the presence of a head (2) fitted on the body (1) and covered by a ballistic cap (3).

6. Projectile according to Claims 1, 2 or 3 characterised in that the mass (10) is formed of incompressible materials exerting an axial prestress to the body by means of a head (2) fitted onto the body and covered by a ballistic cap (3).

7. Projectile according to Claim 6, characterised in that the axial prestress is between Rm/3.5 and Rm/3.

8. Projectile according to one of Claims 5 to 7, characterised in that the head (2) is screwed to the body and penetrates into the bore (9) by a rear extension (11).

9. Projectile according to one of the above Claims, characterised in that the body comprises zones of lesser strength.
